# FASCICULE DE BREVET EUROPEEN

(11) **EP 0 983 778 B1**
(45) Date de publication et mention de la délivrance du brevet: **27.06.2001**
(21) Numéro de dépôt: 99402114.5
(22) Date de dépôt: 23.08.1999
(51) Int. Cl.: A63C 9/00

(54) **Butée démontable pour corps coulissant de fixation de ski**
Lösbarer Anschlag für einen veschiebbaren Skibindungskörper
Dismountable stop device for a slidable body of a ski binding

(30) Priorité: 01.09.1998 FR 9811049
(43) Date de publication de la demande: 08.03.2000
(73) Titulaire: LOOK FIXATIONS S.A., 58000 Nevers (FR)
(72) Inventeur: Viodet, Patrice, 58160 Fermete (FR)
(74) Mandataire: Gasquet, Denis

(56) Documents cités:
- EP-A- 0 548 468
- DE-U- 9 213 609
- FR-A- 2 614 545
- FR-A- 2 664 504

## Description

L'invention concerne un dispositif de retenue d'une chaussure à planche de glisse telle qu'un ski ou similaire, comme, par exemple, un monoski, surf de neige et autre. Un tel dispositif étant généralement appelé dans le domaine du ski « fixation de ski ».

La présente invention concerne plus particulièrement un système de butée pour limiter le déplacement vers l'arrière du corps de la fixation.

En général, la chaussure d'un skieur est retenue sur le ski de façon déclenchable par son extrémité avant grâce à une fixation avant appelée communément "butée", et par son extrémité arrière, et notamment son talon, grâce à une fixation arrière communément appelée "talonnière". En cas d'efforts importants, la libération de la chaussure de ski, mettant en danger la jambe ou les articulations du skieur, se fait par libération soit de l'avant, soit du talon de la chaussure, soit des deux à la fois. A cet effet, la butée avant comprend, par exemple, une mâchoire pivotant au moins latéralement autour d'un axe vertical, tandis que la talonnière comprend généralement une mâchoire pivotant vers le haut autour d'un axe transversal, la mâchoire de la butée et celle de la talonnière étant chacune sollicitées par un ressort de déclenchement dont la compression est réglable pour assurer au skieur une valeur d'effort pour la libération de sa chaussure adaptée.

On connaît déjà de très nombreuses fixations qui comprennent des moyens de réglage de leur position longitudinale sur le ski. Ainsi, il est déjà connu des butées avant et/ou des talonnières arrières qui sont réglables en position sur le ski de façon à adapter la distance entre la butée avant et la talonnière à la longueur de la semelle de la chaussure.

En règle générale, c'est la talonnière que l'on déplace qui comprend un corps coulissant dans une glissière immobilisée dans la position longitudinale choisie grâce à un dispositif de verrouillage comprenant un verrou mobile entre deux positions, une position de verrouillage et une position de déverrouillage qui permet à l'utilisateur de déplacer sa fixation dans l'axe longitudinal du ski de façon à la positionner dans une position longitudinale déterminée et adaptée à la longueur de la semelle de sa chaussure.

On connait notamment par le brevet EP.0.548.468, une talonnière réglable munie d'une butée arrière fixée au ski et escamotable élastiquement.

D'autres caractéristiques et avantages de l'invention se dégageront de la description qui va suivre en regard des dessins annexés qui ne sont donnés qu'à titre d'exemples non limitatifs.

La figure 1 est une vue latérale du dispositif de retenue d'une chaussure sur un ski.

La figure 2 est une vue de dessus.

LA figure 3 est une vue arrière.

La figure 4 est une vue partielle en coupe selon AA.

La figure 5 est une vue latérale partielle en coupe selon BB (le corps de la fixation étant illustré en vue latérale).

Les figures 6 et 7 sont des vues en perspective illustrant la pièce d'interface avec sa pièce d'extrémité arrière.

La figure 6 est une vue selon la position montée de la pièce d'extrémité arrière, tandis que la figure 7 est une illustration avec la pièce d'extrémité arrière retirée.

Les figures 8, 9 et 10 sont des vues respectivement latérales, en bout avant, et de dessus de la pièce d'extrémité arrière.

Les figures 11, 12, 13 et 14 sont des vues illustrant la pièce d'interface avec sa pièce d'extrémité arrière.

La figure 11 est une vue de dessous.

La figure 12 est une vue en coupe longitudinale.

La figure 13 est une vue en coupe transversale selon CC.

La figure 14 est une vue de dessus.

Les figures 15 et 16 sont des vues montrant comment se fait la déconnexion de la pièce d'extrémité arrière.

Les figures 17 et 18 sont des vues montrant comment peut être retiré le corps de la fixation après retrait de la pièce d'extrémité faisant butée.

La fixation représentée à titre d'exemple équipée du dispositif de butée de l'invention est une fixation destinée à retenir le talon de la chaussure. Cette fixation est, par exemple, une talonnière (1) qui comprend un corps (2) de plan vertical de symétrie général (P) sur lequel sont articulés, d'une part, une mâchoire pivotante de retenue (4) autour d'un axe transversal (3) et, d'autre part, un levier pivotant de déchaussage (5) autour d'un autre axe d'articulation non représenté. De façon connue en soit, la mâchoire (4) est donc pivotante sur le corps pour être mobile en pivotement entre une position de retenue de la chaussure et une position de libération, et inversement. Par ailleurs, la mâchoire (4) est sollicitée en position de retenue de la chaussure par l'action d'un système élastique constitué par un organe mobile de verrouillage sollicité par un ressort sur une rampe de déclenchement réalisée à l'intérieur de la mâchoire. Le levier de déchaussage (5) permet à l'utilisateur de pouvoir libérer sa chaussure par pivotement de la mâchoire de sa position de retenue (4) vers sa position de libération.

Le corps (2) de la fixation est mobile en translation longitudinale (T1, T2) sur le ski (6). A cet effet, ledit corps (2) est monté coulissant dans une glissière (7) fixée au ski (6). Cette dernière (7) est constituée par une plaque métallique s'étendant longitudinalement et comprenant deux parties latérales de retenue et de coulissement pour le corps (8a, 8b) réalisées par la conformation courbe des bordures latérales (9a, 9b) de la plaque métallique. Par ailleurs, le corps (2) de la fixation comprend à sa base et latéralement deux rebords de coulissements (10a, 10b) destinés à être engagés dans les parties latérales de retenue et de coulissement (8a, 8b) de la glissière (7). Ainsi, le corps (2) est retenu vers le haut par la glissière, tout en pouvant se déplacer longitudinalement (T1, T2).

Par ailleurs, il est prévu des moyens de verrouillage permettant à l'utilisateur de pouvoir verrouiller le corps (2) de la fixation dans une position longitudinale déterminée par rapport à la glissière (7). Par exemple, les moyens de verrouillage sont constitués par un verrou mobile coopérant avec la glissière. A cet effet, la partie centrale du verrou comprend une succession de dents latérales, tandis que la face horizontale de la glissière comprend une succession de dents correspondantes.

Le corps (2) de la fixation peut donc se déplacer en translation longitudinale dans la glissière (7) vers l'avant (AV) selon T1 et vers l'arrière (AR) selon T2 jusqu'à une position arrière (PR) déterminée par une butée (11) empêchant le corps (2) de sortir de la glissière correspondante par déplacement longitudinal vers l'arrière (AR) puis désengagement.

Selon l'invention, la butée (11) limitant le déplacement vers l'arrière est amovible et peut être démontée pour permettre au corps (2) de se déplacer vers l'arrière (AR) au delà de la position arrière (PR) et être ainsi déplacé suffisamment pour pouvoir quitter la glissière et sortir de cette dernière vers l'arrière.

Selon le mode d'exécution préféré illustré aux figures 1 à 18, une pièce d'habillage (12) est prévue pour masquer et rendre plus esthétique la glissière (7). Par ailleurs, sous l'ensemble constitué par la glissière (7) et sa pièce d'habillage (12), donc entre cet ensemble et la surface supérieure (60) du ski (6), est disposée une pièce intermédiaire communément appelée interface ou pièce d'interface (13). A cette pièce d'interface (13) est fixée de façon amovible une pièce d'extrémité arrière (14) portant la butée (11) précédemment commentée.

Ainsi, la pièce d'extrémité arrière (14) comprend une embase d'accouplement (15) destinée à s'engager sous la partie arrière de la pièce intermédiaire (13), pour y être guidée et verrouillée grâce aux moyens de verrouillage que l'on décrira ci-après. La dite embase (15) est prolongée vers le haut par une saillie transversale (16) s'étendant vers le haut formant la butée (11) pour le corps (2).

Comme on l'a vu précédemment, la pièce d'extrémité arrière (14) est fixée de façon amovible, pour pouvoir être démontée et désolidarisée à volonté de la pièce d'interface (13). A cet effet, la pièce d'extrémité arrière (14) est fixée à la pièce d'interface (13) par des moyens de verrouillage (17, 18, 19) constitués par un verrou mobile élastiquement constitué par une saillie de verrouillage (17) disposée à l'extrémité libre d'une languette élastique (18). Notons que la languette élastique (18) déformable élastiquement portant la saillie de verrouillage (17) fait avantageusement corps et est monobloc avec la pièce d'extrémité arrière qui est réalisée par exemple en matière plastique comme peut l'être aussi la pièce d'interface. Cette dite languette élastique (18) s'étend vers l'arrière dans l'axe longitudinal et la saillie de verrouillage (17) est destinée à coopérer avec un trou de verrouillage (19) correspondant réalisé à l'extrémité arrière de la pièce d'interface (13).

On précisera que l'embase (15) de la pièce d'extrémité arrière (14) comprend deux rainures latérales de coulissement ( 20a, 20b ) destinées à coopérer avec deux profils longitudinaux ( 21a, 21b ) réalisées à l'extrémité de la pièce d'interface (13) qui comprend un logement inférieur (22) recevant l'embase proprement dite (15).

Bien entendu, la saillie (16) formant la butée est disposée dans la zone (Z) du déplacement vers l'arrière du corps (2) de la fixation à une distance de l'arrière (23) de la glissière (7), distance qui est inférieure à la longueur (d2) de la partie de coulissement du corps. Il va de soi aussi que la saillie de verrouillage ne se trouve pas dans cette même trajectoire, ladite saillie étant sous le plan inférieur (H) du corps (2).

Lorsque la pièce d'extrémité arrière (14) est en place comme cela est illustré aux figures 1, 2, 6 et 17, à savoir fixée à la pièce intermédiaire dite interface (13) la butée (11) en saillie se trouve dans la zone de déplacement vers l'arrière du corps et empêche donc ledit corps d'être coulissé au-delà de la glissière de coulissement (7). Le corps (2) de la fixation (1) ne peut donc pas sortir de la glissière.

Par appui, selon F1, sur la saillie de verrouillage (17) comme cela est illustré à la figure 15, l'utilisateur peut désolidariser la pièce d'extrémité arrière (14) et ainsi retirer la butée (11).

Lorsque la pièce d'extrémité arrière est retirée comme cela est illustré aux figures 7, 16 et 18, le corps (2) de la fixation (1) peut coulisser vers l'arrière au delà de la position de butée arrière (PR) jusqu'à pouvoir sortir totalement de la glissière et être totalement désolidarisé, ce qui permet notamment un nettoyage de la fixation et un stockage facile des skis.

On a illustré une pièce d'extrémité arrière (14) solidarisée de façon amovible à une pièce intermédiaire (13) disposée sous la glissière (7), mais ladite pièce d'extrémité arrière (14) pourrait être fixée à la glissière proprement dite ou à toute autre pièce telle que la pièce d'habillage (12) de la glissière, ou une autre pièce telle qu'une plate-forme sur laquelle serait montée la fixation de ski (1).

## Revendications

1. Dispositif de retenue d'une chaussure à un ski ou similaire du type comprenant une mâchoire de retenue (4) montée sur un corps (2) mobile en translation longitudinale dans une glissière (7) fixée au ski, et qui comprend une butée (11) destinée à empêcher ledit corps (2) de sortir de la glissière par déplacement longitudinal, ladite butée (11) se trouvant dans la zone de déplacement vers l'arrière (AR) du corps (2) et étant constituée par une pièce d'extrémité arrière (14) caractérisé en ce que la butée (11) est démontable.

2. Dispositif de retenue d'une chaussure à un ski selon la revendication 1 caractérisé en ce que la pièce d'extrémité arrière (14) est fixée de façon amovible à une pièce intermédiaire (13).

3. Dispositif de retenue d'une chaussure à un ski selon la revendication 2 caractérisé en ce que la pièce d'extrémité arrière (14) est fixée à la pièce intermédiaire (13) par des moyens de verrouillage (17, 18, 19).

4. Dispositif de retenue d'une chaussure à un ski selon la revendication 3 caractérisé en ce que les moyens de verrouillage (17, 18, 19) sont constitués par un verrou mobile (17) destiné à coopérer avec un trou de verrouillage (19) correspondant réalisé sur la pièce intermédiaire (13).

5. Dispositif de retenue d'une chaussure à un ski selon la revendication 4 caractérisé en ce que le verrou est une saillie de verrouillage (17) disposée à l'extrémité d'une languette élastiquement déformable (18).

6. Dispositif de retenue d'une chaussure à un ski selon l'une quelconque des revendications 2 à 5 caractérisé en ce que la pièce intermédiaire (13) est une pièce d'interface disposée sous la glissière (7) tandis que la pièce d'extrémité arrière (14) la prolonge vers l'arrière (AR) au-delà de ladite glissière (7).

7. Dispositif de retenue d'une chaussure à un ski selon l'une quelconque des revendications précédentes caractérisées en ce que la pièce d'extrémité arrière (14) comprend une saillie (16) s'étendant vers le haut formant la butée (11), ladite saillie étant disposée dans la zone (Z) de déplacement du corps (2) dans la glissière (7).

8. Dispositif de retenue d'une chaussure à un ski selon les revendications 2 et 7 caractérisé en ce que la pièce d'extrémité arrière (14) comprend une embase d'accouplement (15) destiné à s'engager sous la partie arrière de la pièce intermédiaire (13) pour y être verrouillée grâce aux moyens de verrouillage (17, 18, 19).

## Patentansprüche

1. Haltevorrichtung zum Festhalten eines Schuhs an einem Ski oder ähnlichem, der eine an einem beweglichen, in Längsrichtung in einer am Ski befestigten Führungsschiene (7) verschiebbaren Körper (2) montierte Haltebacke (4) und einen Anschlag (11) zur Verhinderung des Herausgleitens des Körpers (2) durch Längsverschiebung aus der Führungsschiene aufweist, wobei der Anschlag (11) sich in dem Bereich befindet, in dem der Körper (2) sich nach hinten (AR) bewegt, und aus einem hinteren Endstück (14) besteht, dadurch gekennzeichnet, dass der Anschlag (11) lösbar montiert ist.

2. Haltevorrichtung zum Festhalten eines Schuhs an einem Ski nach Anspruch 1, dachurch gekennzeichnet, dass das hintere Endstück (14) lösbar an einem Zwischenstück (13) befestigt ist.

3. Haltevorrichtung zum Festhalten eines Schuhs an einem Ski nach Anspruch 2, dadurch gekennzeichnet, dass das hintere Endstück (14) durch Verriegelungsmittel (17, 18, 19) an das Zwischenstück (13) befestigt ist.

4. Haltevorrichtung zum Festhalten eines Schuhs an einem Ski nach Anspruch 3, dadurch gekennzeichnet, dass die Verriegelungsmittel (17,18,19) aus einem beweglichen Riegel (17) bestehen, der dazu bestimmt ist, mit einem am Zwischenstück (13) ausgeführten entsprechenden Verriegelungsloch (19) zusammenzuwirken.

5. Haltevorrichtung zum Festhalten eines Schuhs an einem Ski nach Anspruch 4, dadurch gekennzeichnet, dass der Riegel ein am Ende einer elastisch verformbaren Feder (18) angeordneter Verriegelungsvorsprung (17) ist.

6. Haltevorrichtung zum Festhalten eines Schuhs an einem Ski nach einem der Ansprüche 2 bis 5, dadurch gekennzeichnet, dass das Zwischenstück (13) ein unterhalb der Führungsschiene (7) angeordnetes Grenzflächenstück ist, wobei das hintere Endstück (14) dieses Stück nach hinten (AR) zu über die Führungsschiene (7) hinaus verlängert.

7. Haltevorrichtung zum Festhalten eines Schuhs an einem Ski nach einem der vorstehenden Ansprüche, dadurch gekennzeichnet, dass das hintere Endstück (14) einen Vorsprung (16) aufweist, der sich nach oben hin erstreckt und den Anschlag (11) bildet, wobei der Vorsprung in dem Bewegungsbereich (Z) des Körpers (2) in der Führungsschiene (7) angeordnet ist.

8. Haltevorrichtung zum Festhalten eines Schuhs an einem Ski nach den Ansprüchen 2 und 7, dadurch gekennzeichnet, dass das hintere Endstück (14) eine Kupplungsgrundplatte (15) aufweist, die dazu bestimmt ist, unter dem hinteren Teil des Zwischenstücks (13) einzugreifen, um dort mit Hilfe der Verriegelungsmittel (17, 18, 19) verriegelt zu werden.

## Claims

1. Device for retaining a boot on a ski or similar, of the type comprising a retaining jaw (4) mounted on a body (2) able to move in longitudinal translation in a slide (7) fixed to the ski, and which comprises a stop (11) intended to prevent the said body (2) from coming out of the slide by longitudinal movement, the said stop (11) being situated in the area of rearward (AR) movement of the body (2) and consisting of a rear end piece (14), characterised in that the stop (11) is removable.

2. Device for retaining a boot on a ski according to Claim 1, characterised in that the rear end piece (14) is removably fixed to an intermediate piece (13).

3. Device for retaining a boot on a ski according to Claim 2, characterised in that the rear and piece (14) is fixed to the intermediate piece (13) by locking means (17, 18, 19).

4. Device for retaining a boot on a ski according to claim 3, characterised in that the locking means (17, 18, 19) consists of a movable bolt (17) intended to cooperate with a corresponding locking hole (19) produced on the intermediate piece (13).

5. Device for retaining a boot on a ski according to Claim 4, characterised in that the bolt is a locking projection (17) disposed at the end of a resiliently deformable tongue (18).

6. Device for retaining a boot on a ski according to any one of Claims 2 to 5, characterised in that the intermediate piece (13) is an interface piece disposed under the slide (7), whilst the rear end piece (14) extends it rearwards (AR) beyond the said slide (7).

7. Device for retaining a boot on a ski according to any one of the preceding claims, characterised in that the rear end piece (14) comprises a projection (16) extending upwards, forming the stop (11), the said projection being disposed in the area (7) of movement of the body (2) in the slide (7).

8. Device for retaining a boot on a ski according to Claims 2 and 7, characterised in that the rear end piece (14) comprises a coupling base (15) intended to engage under the rear part of the intermediate piece (13) in order to be locked therein by virtue of the locking means (17, 18, 19).
